# EUROPÄISCHE PATENTSCHRIFT

(11) **EP 1 364 892 B1**
(45) Veröffentlichungstag und Bekanntmachung des Hinweises auf die Patenterteilung: **14.12.2005**
(21) Anmeldenummer: 03010849.2
(22) Anmeldetag: 14.05.2003
(51) Int. Cl.: B65F 1/00, B65D 33/28

(54) **Beutel**
Bag
Sac

(30) Priorität: 22.05.2002 DE 20207942 U
(43) Veröffentlichungstag der Anmeldung: 26.11.2003
(73) Patentinhaber: MELITTA HAUSHALTSPRODUKTE GmbH & Co. Kommanditgesellschaft, 32427 Minden (DE)
(72) Erfinder: Neukirch, Michael, 27804 Berne (DE); Bergmann, Fred, 32469 Petershagen (DE)
(74) Vertreter: Grünecker, Kinkeldey, Stockmair & Schwanhäusser Anwaltssozietät

(56) Entgegenhaltungen:
- DE-U- 20 110 350
- US-A- 5 120 138
- US-A- 5 133 607
- US-A- 6 059 458
- US-A- 6 164 824

## Beschreibung

Die Erfindung bezieht sich auf einen Beutel der im Oberbegriff von Anspruch 1 erläuterten Art.

Ein derartiger Beutel ist aus der DE 201 10 350 U oder der US 5 133 607 A bekannt. Die bekannten Beutel sind mit einem elastischen Zugband versehen, das im Bereich der Beutelöffnung und um den Umfang des Beutels herum angeordnet ist, um den Umfangsbereich des Beutels elastisch zu machen. Mit dieser Ausgestaltung soll eine Möglichkeit geschaffen werden, den Beutel an einem Behälter, beispielsweise einem Papierkorb oder einem Mülleimer festzulegen, damit nicht die Gefahr besteht, dass der Beutel in das Innere des Behälters rutscht, wenn Müll eingefüllt wird. Dabei wird nach dem Einsetzen des Beutels in das Innere des Behälters, der Umfangsbereich des Beutels mit dem elastischen Zugband nach außen über den Behälterrand umgeschlagen, so dass das nunmehr elastisch gedehnte Zugband den Beutel gegen die Außenseite des Behälters zieht. Um jedoch derartige Beutel besser verpacken und aufbewahren zu können, wird das elastische Zugband so am Beutel befestigt, dass es den Beutelkörper nicht kräuselt. Zu diesem Zweck ist das elastische Zugband kürzer als der Beutelumfang und läuft in einem Tunnel, der an gegenüberliegenden Seiten mit Ausschnitten versehen und deshalb ebenfalls kürzer als der Beutelumfang ist. Der Benutzer derartiger Beutel verwendet jedoch die elastischen Zugbänder auch zum Verschließen der Beutelöffnung und gegebenenfalls zum Tragen des vollen Beutels. Dabei klaffen jedoch die Ausschnitte auf, so dass die Gefahr besteht, dass durch diese Öffnungen Müll herausfällt.

Der Erfindung liegt die Aufgabe zugrunde, einen Beutel der genannten Art so weiterzubilden, dass er sicher verschlossen werden kann.

Die Aufgabe wird durch die kennzeichnenden Merkmale des Anspruchs 1 gelöst.

Durch die erfindungsgemäße Anordnung eines Verbindungsstückes, wird der Beutelkörper im Ausgleichsbereich mit dem Band gekoppelt, so dass er den Beutelkörper im Ausgleichsbereich mit der zum elastisch machen des Umfangsbereiches wirksamen Bandlänge koppelt. Damit wird der Ausgleichsbereich beim Herausziehen des Bandes zum Verschließen des Beutels an das Band herangezogen, und verschließt damit die durch den Ausgleichsbereich geschaffene Öffnung.

Vorteilhafte Weiterbildungen der Erfindung sind den Unteransprüche zu entnehmen.

Von besonderem Vorteil ist die Ausgestaltung nach Anspruch 11. Durch die Ausbildung des Verbindungsstückes als Teil des Bandes ist eine kontinuierliche Fertigung des Beutels möglich, wobei als Verbindungsstück diejenigen Bereiche des Bandes verwendet werden, die bislang als wirkungslose Abfallstücke entfernt oder, ästhetisch unschön, am Band belassen werden mussten.

Ausführungsbeispiele der Erfindung werden nachfolgend anhand der Zeichnungen näher erläutert. Es zeigen:
- Fig. 1: eine Vorderansicht eines Beutels im Bereich seiner Öffnung,
- Fig. 2: eine Draufsicht auf einen Teil einer teilweise geöffneten Beutelöffnung,
- Fig. 3: einen Teildarstellung eines verschlossenen Beutels gemäß Fig. 1, und
- Fig. 4: eine Vorderansicht eines weiteren Ausführungsbeispiels eines Beutels.

Fig. 1 zeigt in Seitenansicht einen erfindungsgemäßen Beutel 1, der beispielsweise als Müllbeutel verwendet werden kann. Der Beutel 1 enthält einen Beutelkörper 2 aus zwei übereinanderliegenden Lagen 2a und 2b aus einer geeigneten und üblichen Kunststofffolie, die über linke und rechte Seitenränder 3a, 3b und einen nicht dargestellten Boden miteinander verbunden und an einer Seite unter Freilassung einer Öffnung 4 miteinander nicht verbunden sind. Die Seitennähte 3a, 3b sind zweckmäßigerweise als übliche Verschweißungen ausgeführt und können sich in Richtung auf die Öffnung 4 verbreitern.

Jede der Folienlagen 2a, 2b ist im Bereich der Öffnung 4 umgeschlagen, wobei der Umschlag einen Tunnel 5 bildet, der sich um den Umfangsbereich der Öffnung 4 herum erstreckt, von den Seitennähten 3a, 3b jedoch verschlossen ist.

Im Abstand einwärts der Seitennähte 3a, 3b erstreckt sich durch beide Folienlagen 2a, 2b im Bereich des Tunnels 5 jeweils ein Ausschnitt 6a, 6b, der im dargestellten Ausführungsbeispiel halbkreisförmig ausgebildet ist. Im Bereich dieser Ausschnitte 6a, 6b ist der Tunnel unterbrochen, d.h. offen, so dass die Ausschnitte 6a, 6b den Tunnel 5 in jeweils einen Mittelabschnitt 5a an beiden Folienlagen 2a, 2b und jeweils linke und rechte Seitenabschnitte 5b an beiden Folienlagen unterteilen.

Im Tunnel 5 ist ein elastisches Band 7 untergebracht. Das elastische Band 7 kann aus jedem geeigneten Material, vorzugsweise einem mit dem Material der Folienlagen 2a, 2b verschweißbaren Kunststoff hergestellt sein. Das elastische Band 7 ist in allen Tunnelabschnitten 5a, 5b vorgesehen und dort lose gehalten, so dass sich der Beutelkörper 2 relativ zum Band 7 bewegen kann. Das Band 7 ist jedoch in die Seitennähte 3a, 3b eingefasst, so dass es dort fest mit dem Beutelkörper 2 verbunden ist.

Im Bereich der Ausschnitte 6a, 6b sind die sich durch den Tunnel 5 jeweils in der vorderen Folienlage 2a und der rückwärtigen Folienlage 2b erstreckenden Abschnitte des Bandes 7 durch eine Verkürzungsverbindung 8a, 8b miteinander verbunden, wie dies deutlicher in Fig. 2 zu sehen ist. Die Verkürzungsverbindung 8a, 8b kann eine linienförmige Verschweißung oder irgendeine andere Verbindung sein.

Durch diese Verkürzungsverbindung 8a, 8b wird das Band 7 zu einer mittleren Bandschlaufe 7a mit der zum elastisch machen des Umfangsbereichs wirksamen Bandlänge L und zu randseitigen Nebenschlaufen 7b aus der Restlänge R des Bandes 7 geformt. In Fig. 1 ist nur die Hälfte der wirksamen Länge, d.h. L/2 und jeweils ein Viertel der Restlänge, d.h. R/4 dargestellt. Die mittlere Bandschlaufe 7a dient in üblicher Weise dazu, den Beutel 1 am oberen Rand eines nicht dargestellten Behälters festzulegen, wobei die wirksame Bandlänge L über die Mittelabschnitte 5a des Tunnels 5 mit dem Beutelkörper 2 verbunden ist, während die Ausschnitte 6a, 6b und die Seitenabschnitte 5b des Tunnels 5 einen Ausgleichsbereich A bilden, der es gestattet, dass sich das Band entspannen kann, ohne den Beutelkörper zu kräuseln.

Die Nebenschlaufen 7b bilden ein Verbindungsstück zwischen der Schlaufe 7a mit der wirksamen Bandlänge L und dem Beutelkörper 2 in Richtung auf die Seitennähte 3a, 3b innerhalb des Ausgleichsbereichs A.

Wie ein Vergleich der Fig. 2 und 3 zeigt, ziehen die als Verbindungsstück wirkenden Nebenschlaufen 7b die Seitennähte 3a bzw. 3b an die Hauptschlaufe 7a heran, sobald die Öffnung 4 vollständig geöffnet und das Band 7 gedehnt wird.

Wird das elastische Band 7 zum Ausbilden von Tragschlaufen aus den Ausschnitten 6a, 6b herausgezogen, so werden, wie Fig. 3 zeigt, durch die Nebenschlaufen 7b die Seitennähte 3a, 3b zum Verschließen der Öffnung 4 im Ausgleichsbereich A an die Hauptschlaufe 7a herangezogen.

Fig. 4 zeigt ein weiteres Ausführungsbeispiel eines erfindungsgemäßen Beutels 100, wobei gleiche bzw. vergleichbare Merkmale mit den gleichen Bezugszeichen gekennzeichnet sind und nicht nochmals erläutert werden.

Der Beutel 100 unterscheidet sich vom Beutel 1 des vorangegangenen Ausführungsbeispiels durch eine abweichende Anordnung des Tunnels 5 zum Befestigen des elastischen Bandes 7 am Beutelkörper 2. Der Beutel 100 weist einen mittigen Ausschnitt 106 auf, der sich durch beide Folienlagen 2a, 2b erstreckt. Der mittige Ausschnitt 106 weist entlang des Umfangsbereiches des Beutelkörpers 2 eine solche Länge auf, dass zumindest die gesamte wirksame Bandlänge L dargestellt ist lediglich L/2 zwischen den beiden Verkürzungsverbindungen 8a, 8b im jeweiligen Ausschnitt 106 freiliegt. Die Restlänge des Bandes R ist hingegen in seitlichen Tunnelabschnitten 105b aufgenommen, die sich symmetrisch beidseitig des Ausschnittes 106 bis zur jeweils anliegenden, verschweißten Seitenkante 3a, 3b erstrecken, und dort durch die Seitennähte 3a, 3b unter Einfassung des elastischen Bandes 7 verschlossen sind.

Der Beutel 100 kann wie der Beutel 1 benutzt werden, d.h. der obere Umfangsbereich des Beutels 100 im Bereich der Öffnung 4 kann über den oberen Rand eines Behälters umgeschlagen werden und wird in dieser Stellung durch das elastisch ausgedehnte Band 7 festgelegt. Für den Transport wird die wirksame Bandlänge L aus den Ausschnitten 106 herausgezogen und bildet somit Tragschlaufen, mit denen der Beutel 100 transportiert werden kann. Durch das Herausziehen werden jedoch die Seitennähte 3a, 3b unter Verschluss der Öffnung 4 in den Ausgleichsbereichen A an das Band 7 herangezogen.

Die erfindungsgemäßen Beutel 1, 100 können somit in einfacher Weise, und ähnlich wie Zugbeutel mit unelastischen Zugbändern, hergestellt werden, indem man jeweils eine Lauflänge eines elastischen Bandes 7 für jeweils eine Folienlage 2a, 2b vorsieht, indem man die elastischen Bänder 7 ohne Vorspannung in die Tunnel 5 an den beiden Folienlagen 2a, 2b einlegt, und indem man beim Verschweißen der Seitennähte 3a und beim Trennen der Folienlagen 2a, 2b auch die den jeweiligen Folienlagen 2a, 2b zugeordneten Lauflängen des elastischen Bandes 7 mit in die Seitennähte 3a, 3b einfasst und beim Abtrennen der einzelnen Beutel 1, 100 entlang der Seitennähte 3a, 3b mit abtrennt, so dass sich das elastische Band 7 in jeder Folienlage 2a, 2b von Seitennaht zu Seitennaht erstreckt. Die zusätzlich vorzusehenden Verkürzungsverbindungen 8a, 8b sind ohne Probleme in einen automatisierten Herstellungsprozess integrierbar.

Bevorzugte Abmessungen der erfindungsgemäßen Beutel sind in der nachfolgenden Tabelle 1 dargestellt.

**TABELLE 1**

| **Beutelmaße** | | | **Zugbandmaße** | | |
|---|---|---|---|---|---|
| **Breite** **[mm]** | **Länge** **[mm]** | **Foliendicke** **[µm]** | **Zugbandlänge** **[mm]** | **Abstand** **Verkürzungsverbindg. = L/2** | **Dehnung** **[ca. %]** |
| 400 | 450 | ≥ 8 | 400 | 225 | 80 |
| | | | = 800 | | |
| | | | (2fach) | | |
| 450 | 500 | ≥ 15 | 450 | 350 | 30 |
| | | | = 900 | | |
| | | | (2fach) | | |
| 480 | 520 | ≥ 12 | 480 | 345 | 40 |
| | | | = 960 | | |
| | | | (2-fach) | | |
| 480 | 790 | ≥ 12 | 480 | 345 | 40 |
| | | | = 960 | | |
| | | | (2-fach) | | |
| 530 | 630 | ≥ 15 | 530 | 410 | 30 |
| | | | =1060 | | |
| | | | (2-fach) | | |
| 680 | 730 | ≥ 15 | 680 | 530 | 30 |
| | | | = 1360 | | |
| | | | (2-fach) | | |
| 750 | 640 | ≥ 15 | 750 | 450 | 70 |
| | | | = 1500 | | |
| | | | (2-fach) | | |
| 800 | 890 | ≥ 15 | 800 | 500 | 60 |
| | | | = 1600 | | |
| | | | (2-fach) | | |
| 820 | 900 | ≥ 15 | 820 | 640 | 30 |
| | | | = 1640 | | |
| | | | (2-fach) | | |

In Abwandlung des beschriebenen und gezeichneten Ausführungsbeispiels kann das dargelegte Prinzip eines Verbindungsstückes auf andere Beutelkonstruktionen angewandt werden; d.h. es müssen nicht unbedingt zwei Seitennähte vorgesehen sein, das elastische Band muss nicht unbedingt in einem Tunnel, sondern kann beispielsweise auch durch Schlaufen gehalten werden, das elastische Band kann auch mit seinen Nebenschlaufen lose in einem durchgehenden Tunnelabschnitt aufgenommen sein, statt der Nebenschlaufen aus der Restlänge des elastischen Bandes können getrennte Verbindungsstücke eingesetzt werden, und es kann nur ein einzelnes Verbindungsstück eingesetzt werden, wenn dies die Konstruktion des Beutels gestattet. Es ist unter Umständen auch möglich, das Verbindungsstück, ohne den seitlichen Tunnelabschnitt, direkt mit der Seitennaht zu verbinden bzw. die Seitennaht im Öffnungsbereich so breit zu machen, dass das gesamte Material dieses Tunnelabschnittes zum Verschweißen zur Verfügung steht, wenn die durch den Ausgleichsbereich geschaffene Öffnung nicht zu groß ist. Weiterhin können die anhand der Zeichnungen beschriebenen Einzelheiten untereinander ausgetauscht werden und beispielsweise der Beutel gemäß Fig. 1 zusätzlich zu den beiden seitlichen Ausschnitten auch einen mittleren Ausschnitt durch den Tunnel erhalten, in dem das Band freiliegt, so dass der Beutel gemäß Fig. 1 wahlweise mit zwei seitlichen Tragschlaufen oder einer mittleren Tragschlaufe ergriffen werden kann. Schließlich können die Verbindungsstücke bzw. Nebenschlaufen durch getrennte Verschweißungen mit dem Beutelkörper 2 verbunden werden, und müssen nicht in die Seitennähte eingefasst sein. Diese zusätzlichen Verschweißungen können beispielsweise in Verlängerung der Seitennähte, aber für jede Folienlage getrennt ausgeführt werden, so dass sich im Bereich der Seitennähte von der Öffnung her ein Schlitz erstreckt.

Die erfindungsgemäßen Beutel können aus herkömmlichen, für die Herstellung von Beuteln üblichen Materialien in abgestaffelten Größen hergestellt werden, die an die handelsüblichen Behältergrößen angepasst sind.

## Patentansprüche

1. Beutel (1, 100) mit einem Beutelkörper (2), der eine Öffnung (4) sowie ein sich entlang eines Umfangsbereichs des Beutelkörpers (2) im Bereich der Öffnung (4) erstreckendes, elastisches Band (7) aufweist, das eine elastisch ausdehnbare, wirksame Bandlänge (L) aufweist, die in entspanntem Zustand kürzer als der Umfangsbereich ist, und die unter Freilassung eines Ausgleichsbereiches (A) am Umfangsbereich des Beutelkörpers (2) derart befestigt ist, dass das Band (7) den Beutelkörper (2) nicht kräuselt, **dadurch gekennzeichnet, dass** der Beutelkörper (2) im Ausgleichsbereich (A) über ein Verbindungsstück (7b) mit dem Band (7) verbunden ist.

2. Beutel nach Anspruch 1, **dadurch gekennzeichnet, dass** das Verbindungsstück (7b) zumindest teilweise relativ zum Beutelkörper (2) verschiebbar am Beutelkörper (2) angeordnet ist.

3. Beutel nach Anspruch 1 oder 2, **dadurch gekennzeichnet, dass** das Verbindungsstück (7b) im Ausgleichsbereich (A) an wenigstens einer Stelle (3a, 3b) fest mit dem Beutelkörper (2) verbunden ist.

4. Beutel nach Anspruch 3, **dadurch gekennzeichnet, dass** das Verbindungsstück (7b) an einer von der wirksamen Bandlänge (L) am weitesten entfernten Stelle (3a, 3b) fest mit dem Beutelkörper (2) verbunden ist.

5. Beutel nach einem der Ansprüche 1 bis 4, **dadurch gekennzeichnet, dass** der Beutelkörper (2) zwei übereinanderliegende Folienlagen (2a, 2b) aufweist, die unter Freilassung der Öffnung (4) durch wenigstens eine Seitennaht (3a, 3b) miteinander verbunden sind, und dass sich der Ausgleichsbereich (A) an die Seitennaht (3a, 3b) anschließt.

6. Beutel nach Anspruch 5, **dadurch gekennzeichnet, dass** das Verbindungsstück (7b) an der Seitennaht (3a, 3b) befestigt ist.

7. Beutel nach einem der Ansprüche 1 bis 6, **dadurch gekennzeichnet, dass** die wirksame Bandlänge (L) und/oder das Verbindungsstück (7b) in einem Tunnel (5) untergebracht sind, der einen Ausschnitt (6a, 6b, 106) aufweist, über den das Band (7) von außen zugänglich ist.

8. Beutel nach Anspruch 7, **dadurch gekennzeichnet, dass** der Tunnel (5) wenigstens einen ersten Tunnelabschnitt (5a), der die wirksame Bandlänge (L) aufnimmt, und wenigstens einen weiteren Tunnelabschnitt (5b) im Ausgleichsbereich (A) für das Verbindungsstück (7b) aufweist, wobei der erste und der weitere Tunnelabschnitt (5a, 5b) durch jeweils einen Ausschnitt (6a, 6b) voneinander getrennt sind.

9. Beutel nach Anspruch 7, **dadurch gekennzeichnet, dass** das Verbindungsstück (7b) in einem Tunnelabschnitt (105b) untergebracht ist und dass die wirksame Bandlänge (L) über einen Ausschnitt (106) von außen zugänglich ist.

10. Beutel nach einem der Ansprüche 1 bis 9, **dadurch gekennzeichnet, dass** zwei Verbindungsstücke (7b) beidseitig der wirksamen Bandlänge (L) vorgesehen sind.

11. Beutel nach einem der Ansprüche 1 bis 10, **dadurch gekennzeichnet, dass** das Band (7) im entspannten Zustand eine Länge hat, die der Länge des Umfangsbereichs im Wesentlichen entspricht und mit wenigstens einer Abschnitte des Bandes (7) verbindenden Verkürzungsverbindung (8a, 8b) versehen ist, mit der die wirksame Bandlänge (L) und eine das Verbindungsstück (7b) bildende Restlänge (R) definiert wird.

12. Beutel nach Anspruch 11, **dadurch gekennzeichnet, dass** durch die Verkürzungsverbindung (8a, 8b) eine Bandschlaufe (7a) aus der wirksamen Bandlänge (L) und eine das Verbindungsstück bildende Nebenschlaufe (7b) aus der Restlänge (R) gebildet wird

13. Beutel nach einem der Ansprüche 11 oder 12, **dadurch gekennzeichnet, dass** der Beutelkörper (2) zwei übereinanderliegende Folienlagen (2a, 2b) aufweist, die unter Freilassung der Öffnung (4) durch zwei Seitennähte (3a, 3b) miteinander und mit dem Band (7) im Bereich der Restlänge (R) verbunden sind, dass jede Folienlage (2a, 2b) mit einem sich um die Öffnung (4) erstreckenden Tunnel (5) versehen sind, in dem das Band (7) lose aufgenommen ist, dass der Tunnel (5) im Abstand und symmetrisch zu den Seitennähten (3a, 3b) mit jeweils einem Ausschnitt (6a, 6b, 106) in beiden Folienlagen (2a, 2b) versehen ist, in dem das Band (7) frei liegt und dass die Verkürzungsverbindung (8a, 8b) jeweils in den Ausschnitten (6a, 6b, 106) angeordnet sind.

14. Beutel nach Anspruch 13, **dadurch gekennzeichnet, dass** das Band (7) aus zwei Teilstücken von jeweils der halben Umfangslänge im Bereich der Öffnung (4) besteht, und dass die Teilstücke in der Seitennaht (3a, 3b) gefasst sind.

15. Beutel nach Anspruch 13 oder 14, **dadurch gekennzeichnet, dass** der Tunnel (5) durch die Seitennähte (3a, 3b) verschlossen ist.

## Claims

1. Bag (1, 100) with a bag body (2) which has an opening (4) and a resilient tape (7) extending along a circumferential region of the bag body (2) in the region of the opening (4), and which comprises a resiliently expandable effective tape length (L) which in the relaxed state is shorter than the circumferential region and which upon releasing a compensating region (A) on the circumferential region of the bag body (2) is fastened such that the tape (7) does not crumple the bag body (2), **characterised in that** the bag body (2) is connected in the compensating region (A) to the tape (7) via a connecting piece (7b).

2. Bag according to claim 1, **characterised in that** the connecting piece (7b) is displaceably arranged on the bag body (2), at least partially relative to the bag body (2).

3. Bag according to claim 1 or 2, **characterised in that** the connecting piece (7b) is rigidly connected to the bag body (2) in the compensating region (A) at at least one point (3a, 3b).

4. Bag according to claim 3, **characterised in that** the connecting piece (7b) is rigidly connected to the bag body (2) at a point (3a, 3b) which is furthest away from the effective tape length (L).

5. Bag according to any one of claims 1 to 4, **characterised in that** the bag body (2) comprises two foil layers (2a, 2b) positioned over one another, which, upon releasing the opening (4), are connected to one another by at least one side seam (3a, 3b) and **in that** the compensating region (A) adjoins the side seam (3a, 3b).

6. Bag according to claim 5, **characterised in that** the connecting piece (7b) is fastened to the side seam (3a, 3b).

7. Bag according to any one of claims 1 to 6, **characterised in that** the effective tape length (L) and/or the connecting piece (7b) are accommodated in a tunnel (5) which comprises a cut-out (6a, 6b, 106) via which the tape (7) is externally accessible.

8. Bag according to claim 7, **characterised in that** the tunnel (5) comprises at least one first tunnel portion (5a) which receives the effective tape length (L) and at least one further tunnel portion (5b) in the compensating region (A) for the connecting piece (7b), the first and the further tunnel portion (5a, 5b) being separated from one another by one respective cut-out (6a, 6b).

9. Bag according to claim 7, **characterised in that** the connecting piece (7b) is accommodated in a tunnel portion (105b) and **in that** the effective tape length (L) is externally accessible via a cut-out (106).

10. Bag according to any one of claims 1 to 9, **characterised in that** two connecting pieces (7b) are provided on either side of the effective tape length (L).

11. Bag according to any one of claims 1 to 10, **characterised in that** the tape (7) in the relaxed state is of a length which substantially corresponds to the length of the circumferential region and is provided with at least one shortening connection (8a, 8b) connecting portions of the tape (7) and with which the effective tape length (L) and a remaining length (R) forming the connecting piece (7b) are defined.

12. Bag according to claim 11, **characterised in that** a tape loop (7a) is formed by the shortening connection (8a, 8b) from the effective tape length (L) and a secondary loop (7b) forming the connecting piece is formed from the remaining length (R).

13. Bag according to either claim 11 or 12, **characterised in that** the bag body (2) comprises two foil layers (2a, 2b) positioned over one another which, upon releasing the opening (4), are connected to one another by two side seams (3a, 3b) and are connected to the tape (7) in the region of the remaining length (R), **in that** each foil layer (2a, 2b) is provided with a tunnel (5) extending around the opening (4) and in which the tape (7) is loosely received, **in that** the tunnel (5) is provided at a distance from and symmetrically to the side seams (3a, 3b) with one respective cut-out (6a, 6b, 106) in the two foil layers (2a, 2b) and in which the tape (7) is exposed and **in that** the shortening connections (8a, 8b) are respectively arranged in the cut-outs (6a, 6b, 106).

14. Bag according to claim 13, **characterised in that** the tape (7) consists of two sections of, respectively, half the circumferential length in the region of the opening (4) and **in that** the sections are gripped in the side seam (3a, 3b).

15. Bag according to claim 13 or 14, **characterised in that** the tunnel (5) is closed by the side seams (3a, 3b).

## Revendications

1. Sac (1,100) pourvu d'un corps de sac (2), qui comporte une ouverture (4) ainsi qu'une bande élastique (7) s'étendant le long d'une zone périphérique du corps de sac (2) à proximité de l'ouverture (4), qui comporte une longueur de bande (L) efficace extensible élastiquement, qui est plus courte à l'état détendu que la zone périphérique et qui est fixée en libérant une zone de compensation (A) sur la zone périphérique du corps de sac (2) de manière à ce que la bande (7) ne frise pas le corps de sac (2), **caractérisé en ce que** le corps de sac (2) est relié dans la zone de compensation (A) par une pièce de liaison (7b) à la bande (7).

2. Sac selon la revendication 1, **caractérisé en ce que** la pièce de liaison (7b) est disposée de manière à pouvoir être déplacée sur le corps de sac (2) au moins partiellement par rapport au corps de sac (2).

3. Sac selon la revendication 1 ou 2, **caractérisé en ce que** la pièce de liaison (7b) est reliée fixement au corps de sac (2) dans la zone de compensation (A) au moins à un endroit (3a, 3b).

4. Sac selon la revendication 3, **caractérisé en ce que** la pièce de liaison (7b) est reliée fixement au corps de sac (2) à une des longueurs de bande (L) efficaces sur au moins un endroit distant (3a, 3b).

5. Sac selon l'une quelconque des revendications 1 à 4, **caractérisé en ce que** le corps de sac (2) comporte deux couches de feuille superposées (2a, 2b), qui sont reliées l'une à l'autre lors de la libération de l'ouverture (4) par au moins une couture latérale (3a, 3b) et **en ce que** la zone de compensation (A) est reliée à la couture latérale (3a, 3b).

6. Sac selon la revendication 5, **caractérisé en ce que** la pièce de liaison (7b) est fixée à la couture latérale (3a, 3b).

7. Sac selon l'une quelconque des revendications 1 à 6, **caractérisé en ce que** les longueurs de bande efficaces (L) et/ou la pièce de liaison (7b) sont disposées dans un tunnel (5), qui comporte une section (6a, 6b, 106), sur laquelle la bande (7) est accessible de l'extérieur.

8. Sac selon la revendication 7, **caractérisé en ce que** le tunnel (5) comporte au moins une première section de tunnel (5a), qui accueille les longueurs de bande efficaces (L), et au moins une seconde section de tunnel (5b) dans la zone de compensation (A) pour la pièce de liaison (7b), la première et la seconde section de tunnel (5a, 5b) étant séparées l'une de l'autre respectivement par une section (6a, 6b).

9. Sac selon la revendication 7, **caractérisé en ce que** la pièce de liaison (7b) est disposée dans une section de tunnel (105b) et **en ce que** la longueur de bande efficace (L) est accessible par une section (106) de l'extérieur.

10. Sac selon l'une quelconque des revendications 1 à 9, **caractérisé en ce que** deux pièces de liaison (7b) sont prévues des deux côtés de la longueur de bande efficace (L).

11. Sac selon l'une quelconque des revendications 1 à 10, **caractérisé en ce que** la bande (7) présente à l'état détendu une longueur, qui correspond sensiblement à la longueur de la zone périphérique et est pourvu d'une liaison de raccourcissement (8a, 8b) reliant au moins une section de la bande (7), avec laquelle la longueur de bande efficace (L) et une longueur restante (R) formant la pièce de liaison (7b) est définie.

12. Sac selon la revendication 11, **caractérisé en ce qu'**une boucle de bande (7a) est formée par la liaison de raccourcissement (8a, 8b) à partir de la longueur de bande efficace (L) et **en ce qu'**une boucle auxiliaire (7b) formant la pièce de liaison est formée à partir de la longueur restante (R).

13. Sac selon l'une quelconque des revendications 11 ou 12, **caractérisé en ce que** le corps de sac (2) comporte deux couches de feuille superposées (2a, 2b), qui sont reliées lors de la libération de l'ouverture (4) l'une à l'autre par deux coutures latérales (3a, 3b) et avec la bande (7) dans la zone de la longueur restante (R), **en ce que** chaque couche de feuille (2a, 2b) est pourvue d'un tunnel (5) s'étendant autour de l'ouverture (4), dans lequel la bande (7) est accueillie librement, **en ce que** le tunnel (5) est disposé à l'écart et symétriquement par rapport aux coutures latérales (3a, 3b) pourvues respectivement d'une section (6a, 6b, 106) dans les deux couches de feuille (2a, 2b), dans lequel la bande (7) repose librement et **en ce que** la liaison de raccourcissement (8a, 8b) est disposée respectivement dans les sections (6a, 6b, 106).

14. Sac selon la revendication 13, **caractérisé en ce que** la bande (7) est composée de deux pièces partielles de respectivement la moitié de la longueur périphérique dans la zone de l'ouverture (4) et **en ce que** les pièces partielles sont fixées dans la couture latérale (3a, 3b).

15. Sac selon l'une quelconque des revendications 13 ou 14, **caractérisé en ce que** le tunnel (5) est fermé par les coutures latérales (3a, 3b).
